# EUROPÄISCHE PATENTANMELDUNG

(11) **EP 4 610 953 A1**
(43) Veröffentlichungstag der Anmeldung: **03.09.2025**
(21) Anmeldenummer: 25160487.2
(22) Anmeldetag: 27.02.2025
(51) Int. Cl.: G07C 9/00

(54) **SCHLÜSSEL MIT FUNKKOMMUNIKATIONSVORRICHTUNG**

(30) Priorität: 01.03.2024 DE 102024105912
(71) Anmelder: ASSA ABLOY Sicherheitstechnik GmbH, 72458 Albstadt (DE)
(72) Erfinder: Häring, Rolf, 72116 Mössingen (DE)
(74) Vertreter: Louis Pöhlau Lohrentz

(57) **Zusammenfassung**

Die Erfindung betrifft einen Schlüssel mit einer Schlüsselreide (22) und mit einem Schlüsselschaft (21) zur Betätigung eines Schließzylinders (5), umfassend eine in der Schlüsselreide (22) angeordnete Schlüsselelektronik (24), die ein Öffnungssignal oder ein codiertes Öffnungssignal an den Schließzylinder (5) überträgt und mit einer Funkkommunikationsvorrichtung (242), die den Schlüssel (2) über ein Mobilfunknetz (68) mit dem Internet verbindet.

Um den Schlüssel (2) möglichst vielseitig verwenden zu können ist vorgesehen, dass die Funkkommunikationsvorrichtung (242) den Schlüssel (2) per NB-IoT oder LTE-M direkt drahtlos mit dem Internet verbindet, um entweder eine Schließberechtigungsliste, und/oder eine Parametrierung, und/oder eine Firmware mit einem an das Internet angeschlossenen Server (63) auszutauschen.

## Beschreibung

Die Erfindung betrifft einen Schlüssel mit einer Schlüsselreide und einem Schlüsselschaft gemäß den Merkmalen des Oberbegriffs des Anspruchs 1.

In der Praxis werden Schlüssel mit Funkkommunikationsvorrichtungen verwendet, um den Schlüssel beispielsweise an eine lokale Zutrittskontrollanlage anzubinden. Über die Zutrittskontrollanlage kann entschieden werden, ob ein bestimmter Schlüssel eine Schließberechtigung für ein zu öffnendes Schloss oder für einen zu öffnenden Schließzylinder aufweist. Dazu kann der Schlüssel mit der Zutrittskontrollvorrichtung eine Funkverbindung aufbauen bzw. Schließdaten austauschen.

Aus der EP 2 821 972 B1 ist ein gattungsgemäßer Schlüssel bekannt. Der Schlüssel weist ein Funkkommunikationsmodul auf, um eine Verbindung mit einer Zugangssteuerungsvorrichtung aufzunehmen. Die Zugangssteuerungsvorrichtung ist dabei eine lokale Zugangskontrolleinrichtung. Der Schlüssel prüft, ob eine Auslösebedingung für einen zu öffnenden Schließzylinder zutrifft. Nur wenn die Auslösebedingung für einen entsprechenden Zylinder zutrifft, wird eine Kommunikation mit der Zugangssteuerungsvorrichtung durchgeführt. Von der Zugangssteuerungsvorrichtung wird geprüft, ob die Auslösebedingung des Schlüssels einer aktuellen Gültigkeitszeit für die Schlüsselvorrichtung entspricht. Erst wenn diese Prüfung positiv ausfällt, kann der Schlüssel den zugehörigen Schließzylinder öffnen. Dadurch ist es möglich, die Sicherheit des Schlüssels zu erhöhen bzw. zeitabhängige Schließberechtigungen zu hinterlegen. Ein Nachteil ist jedoch, dass lokal eine entsprechende Zugangskontrollvorrichtung installiert werden muss, anhand derer überprüft werden kann, ob die Schließberechtigung des Schlüssels vorhanden ist.

Aus der US 2020/0399928 A1 ist bekannt, einen mechanischen Schlüssel digital abzutasten und einen digitalen Schlüssel zu erzeugen, der über ein Netzwerk an einen zentralen Server geschickt wird. An dem zentralen Server wird überprüft, ob der erzeugte Code berechtigt ist, einen bestimmten Schließzylinder zu öffnen und die Schließberechtigung freigibt oder verweigert. Nachteilig an diesem Verfahren ist wiederum, dass die Schließberechtigung in jedem Fall geprüft werden muss und ohne eine entsprechende Funkverbindung der Schlüssel nicht zu bedienen ist.

Es ist Aufgabe der vorliegenden Erfindung, einen Schlüssel bzw. ein Schloss-Schlüssel-System zu schaffen, welches einen flexiblen Funktionsumfang besitzt und insbesondere standortunabhängig einsetzbar ist. Vorzugsweise soll der Funktionsumfang des Schlüssels bzw. Schloss-Schlüssel-Systems von einer zentralen Stelle aus verwaltet werden können, vorzugsweise erweitert und/oder verringert werden können. Insbesondere soll der Schlüssel eine hohe Sicherheit aufweisen und von der Handhabung her für den Benutzer wie ein gewöhnlicher Schlüssel zu handhaben sein.

Diese Aufgabe wird erfindungsgemäß durch einen Schlüssel mit den Merkmalen des Anspruchs 1, sowie durch ein Verfahren zum Betreiben eines Schlüssels mit den Merkmalen des Anspruchs 13 gelöst.

Der Schlüssel weist eine Schlüsselreide und einen Schlüsselschaft zur Betätigung eines Schließzylinders auf, insbesondere für ein mechatronisches Schloss-Schlüssel-System, umfassend eine in der Schlüsselreide angeordnete Schlüsselelektronik, die ein Öffnungssignal oder ein codiertes Öffnungssignal an einen Schließzylinder überträgt und einen Energiespeicher zur Versorgung der Schlüsselelektronik mit elektrischer Energie aufweist, und wobei die Schlüsselelektronik eine Funkkommunikationsvorrichtung aufweist, die den Schlüssel über ein Mobilfunknetz mit dem Internet verbindet. Wesentlich dabei ist, dass die Funkkommunikationsvorrichtung den Schlüssel per NB-IoT oder LTE-M direkt drahtlos mit dem Internet verbindet, um entweder eine Schließberechtigungsliste, und/oder eine Parametrierung, und/oder eine Firmware mit einem an das Internet angeschlossenen Server auszutauschen.

Von Vorteil ist, dass der Schlüssel direkt an das Internet angebunden ist und somit zentral, d.h. standortunabhängig über einen Server verwaltet werden kann. Über den Server kann beispielsweise der Funktionsumfang und/oder eine Schließberechtigung und/oder eine Parametrierung und/oder ein Update einer Firmware des Schlüssels erfolgen. Eine lokale Vorrichtung zur Kommunikation und/oder Steuerung und/oder Verwaltung des Schlüssels kann somit entfallen. Auch ist es möglich, nachträglich weitere Funktionsumfänge über das Internet an den Schlüssel zu übertragen bzw. auf dem Schlüssel zu löschen. So ergeben sich neuartige Anwendungsprofile für den Schlüssel.

Vorzugsweise kann der Schlüssel bzw. die Schlüsselelektronik über die Funkkommunikationsvorrichtung an das IoT (Internet of Things) angebunden werden. Insbesondere wird unter Internet of Things (IoT) ein Netzwerk aus physischen Objekten verstanden, um sie mit anderen Geräten und Systemen über das Internet zu vernetzen. Diese Objekte, auch als "Things" bezeichnet, können vielfältig sein, von einfachen Geräten wie Fitnessarmbändern bis hin zu komplexen Maschinen wie Fabrikanlagen.

Vorzugsweise kann der Energiespeicher eine austauschbare Batterie, beispielsweise eine Lithiumbatterie oder ein aufladbarer Akku sein.

Insbesondere wird unter Funkkommunikationsvorrichtung ein Funkmodem verstanden, mithilfe dessen elektronische Daten bidirektional zwischen der Schlüsselelektronik und einem an das Internet angebundenen Rechner oder Server austauschbar sind. Dabei ist vorgesehen, dass der erste Teil der Übertragungsstrecke drahtlos zwischen dem Schlüssel und einem Access-Point an das Internet erfolgt.

Vorzugsweise erfolgt der drahtlose Datenaustausch zwischen der Schlüsselelektronik und einem an das Internet angebundenen Rechner oder Server unter Nutzung einer vorhandenen Mobilfunkinfrastruktur, insbesondere ein GPRS, 3G, 4G, oder 5G, oder 6G bzw. LTE-Netz.

Insbesondere wird unter LTE-M (Long Term Evolution for Machines) ein Mobilfunkstandard verstanden, der speziell für die Vernetzung von Geräten im Internet der Dinge (IoT) entwickelt wurde. Er basiert auf dem LTE-Standard, ist aber auf die Bedürfnisse von IoT-Geräten optimiert. Vorteilhafterweise bietet LTE-M eine hohe Netzabdeckung, da LTE-M das bestehende LTE-Netz nutzt, welches eine hohe Netzabdeckung weltweit bietet. Von Vorteil ist auch, dass LTE-M sehr energieeffizient ist, wodurch die Batterielebensdauer des Schlüssels verlängert wird. Weiter bietet LTE-M eine relativ hohe Datenrate von bis zu 1 Mbit/s.

Insbesondere wird unter Narrowband IoT (NB-IoT) ein Mobilfunkstandard verstanden, der für das Internet der Dinge (IoT) entwickelt wurde. NB-IoT basiert auf der LTE-Technologie, verwendet jedoch schmalere Bandbreiten und niedrigere Sendeleistungen als traditionelle LTE-Geräte. Vorteilhafterweise bietet NB-IoT einen geringen Stromverbrauch und somit eine lange Batterielaufzeit des Schlüssels. Von Vorteil ist auch die gute Abdeckung, da NB-IoT-Signale durch Gebäude und andere Hindernisse hindurchdringen können, sodass die Anbindung des Schlüssels bzw. der Schlüsselelektronik an das Internet auch in Innenräumen möglich ist. Die Datenrate von NB-IoT ist geringer als die von LTE-M und beträgt maximal 200 kHz begrenzt, was lediglich Datenraten bis maximal 250 Kbit/s im Downlink ermöglicht. Im Uplink sind Datenraten bis zu 66 Kbit/s möglich. In der Praxis kann der Schlüssel bzw. die Schlüsselelektronik um Strom zu sparen im NB-IoT Betrieb mit geringeren Datenraten von bis zu 60 Kbit/s oder 30 Kbit/s betrieben werden. Ein großer Vorteil von NB-IoT ist der geringere Stromverbrauch als bei LTE-M und die größere Reichweite. Die Reichweite von NB-IoT kann unter günstigen Umständen bis zu 60 km betragen. In der Praxis sind im Schnitt Reichweiten von bis zu 30 km zu erwarten. In städtischen Gebieten mit hohen Gebäuden und anderen Hindernissen kann die Reichweite jedoch auf 1 bis 2 km begrenzt sein.

Insbesondere wird unter Betätigung des Schließzylinders, insbesondere unter mechanischer Betätigung des Schließzylinders, eine Drehung des Schließzylinders bzw. des Schließzylinderkerns durch den Schlüssel verstanden. Dazu wird der Schlüsselschaft in einen Schlüsselkanal des Schließzylinders eingeführt. Der Schließzylinder ist insbesondere als sogenannter E-Schließzylinder ausgebildet und weist eine Schließzylinderelektronik sowie ein elektronisch schaltbares Sperrglied auf. Das elektronisch schaltbare Sperrglied sperrt normalerweise eine Betätigung des Schließzylinders. Erst nachdem die Schließzylinderelektronik bzw. der Schließzylinder ein korrektes bzw. valides Öffnungssignal von dem Schlüssel bzw. der Schlüsselelektronik empfangen hat, wird das elektronisch schaltbare Sperrglied freigeschaltet und der Schließzylinder kann durch Drehen des Schlüssels betätigt werden.

Insbesondere ist der Schließzylinder zum Einbau in ein Schloss einer Gebäudetür, beispielsweise ein Einsteckschloss mit einer Einfachverriegelung oder mit Mehrfachverriegelung, vorgesehen. Der Schließzylinder kann dabei als Schließzylinder nach einer DIN-Norm oder als sogenannter Schweizer Schließzylinder oder als ein Schließzylinder nach einer skandinavischen Norm ausgebildet sein. Diese Schließzylinder unterscheiden sich jeweils in ihren äußeren Abmessungen.

Vorzugsweise wird unter Schließzylinder ein mechatronischer Schließzylinder oder ein sogenannter E-Schließzylinder verstanden. Diese weisen zusätzlich zu der Mechanik eines Schließzylinders eine Schließzylinderelektronik auf, um ein elektronisch codiertes Öffnungssignal zu lesen und vorzugsweise auszuwerten. Nur bei einem gültigem Öffnungssignal gibt die Schließzylinderelektronik eine Betätigung des Schließzylinders frei.

Vorzugsweise kann vorgesehen sein, dass an dem Schlüsselschaft eine mechanische Codierung angebracht ist. Diese mechanische Codierung kann beim Einführen des Schlüsselschafts in den Schließzylinder von diesem abgetastet werden und als ein Sicherheitsmerkmal zusätzlich zu dem codierten Öffnungssignal verwendet werden.

Vorzugsweise kann in alternativen Ausgestaltungen vorgesehen sein, dass der Schlüsselschaft keine mechanische Codierung aufweist, sondern die Öffnungsberechtigung alleine durch das elektronisch codierte Öffnungssignal erfolgt.

Vorzugsweise wird unter einem elektronisch codierten Öffnungssignal ein Signal verstanden welches eine Codierung bzw. Verschlüsselung aufweist. Das Öffnungssignal kann von der Schlüsselelektronik generiert werden, oder wird in der Schlüsselelektronik per Parametrierung oder Programmierung gespeichert. Das Öffnungssignal kann dann verschlüsselt werden, bspw. RSA-verschlüsselt oder DES-verschlüsselt oder AES-verschlüsselt.

In der Schlüsselelektronik können unterschiedliche Öffnungssignale vorgesehen sein bzw. generiert werden. Beispielsweise können Gruppenöffnungssignale oder Einzelöffnungssignale oder Generalöffnungssignale vorgesehen sein. Ein Einzelöffnungssignal ist berechtigt einen einzelnen Schließzylinder zu betätigen. Ein Gruppenöffnungssignal ist berechtigt mehrere Schließzylinder, also eine Gruppe von Schließzylinder zu betätigen. Ein Generalöffnungssignal kann alle Schließzylinder eines Schließsystems betätigen, ähnlich einem Generalschlüssel.

Eine Übertragung des codierten Öffnungssignales an einen Schließzylinder kann drahtgebunden erfolgen. Alternativ oder ergänzend kann das codierte Öffnungssignal auch drahtlos übertragen werden. Beispielsweise kann die Schlüsselelektronik eine drahtlose Schnittstelle aufweisen, vorzugsweise ZigBee oder Bluetooth oder eine RFID-Schnittstelle.

Vorteilhafterweise kann vorgesehen sein, dass an dem Schlüsselschaft ein elektrischer Kontakt angeordnet ist, um die Schlüsselelektronik mit einer Schließzylinderelektronik zu verbinden, vorzugsweise dass eine Schließzylinderelektronik über diesen Kontakt mit elektrischer Energie versorgt wird. Vorzugsweise ist der Schlüsselschaft elektrisch leitend ausgebildet und der elektrische Kontakt von dem Schlüsselschaft isoliert ausgebildet. Dadurch kann ein elektrischer Stromkreis, aufweisend zwei Pole, aufgebaut werden, indem beispielsweise der Schlüsselschaft als Masse und der elektrische Kontakt als zweiter Pol dient. So kann, bei in einen Schließzylinder vollständig eingeschobenem Schlüssel, ein Stromkreis mit dem Schließzylinder mittels des elektrischen Kontaktes geschlossen werden. Über den Stromkreis können sowohl Daten als auch elektrische Energie ausgetauscht werden.

Insbesondere kann vorgesehen sein, dass der elektrische Kontakt zum Herstellen einer drahtgebundenen Datenverbindung zwischen der Schlüsselelektronik und einer Schließzylinderelektronik ausgebildet ist. Somit kann der elektrische Kontakt neben der Stromversorgung zusätzlich als Datenschnittstelle, insbesondere bidirektionale Datenschnittstelle ausgebildet sein. Über diese Datenschnittstelle kann beispielsweise ein verschlüsseltes elektronisch codiertes Öffnungssignal zwischen Schließzylinderelektronik und Schlüsselelektronik ausgetauscht werden. Für die Verschlüsselung können gängige Verschlüsselungsmechanismen wie beispielsweise eine AES-Verschlüsselung oder eine RSA-Verschlüsselung eingesetzt werden.

Insbesondere kann vorgesehen sein, dass die Funkkommunikationsvorrichtung den Schlüssel drahtlos, insbesondere ohne Zwischenschaltung eines Mobile Device, insbesondere eines Mobile Phones oder eines Tablets, und ohne Zwischenschaltung eines Modems oder eines Routers, direkt mit dem Internet, insbesondere drahtlos mit einem APN (Access Point Name) verbindet. Der Verzicht auf ein Local Device, sei es ein Mobile Device wie ein Mobile Phone, oder ein Smartphone oder ein Tablet oder Ähnliches bzw. ein Modem oder ein Router oder eine lokale Zutrittskontrollanlage, macht den Einsatz des Schlüssels flexibler. Zudem steigt die Sicherheit des Schlüssels, da jede Zwischenschaltung einer Schnittstelle oder eines zusätzlichen Geräts ein Sicherheitsrisiko birgt.

Vorzugsweise wird unter APN (Access Point Name) ein Gateway zwischen einem Backbone eines Mobilfunknetzes (z. B. GPRS, 3G, 4G oder 5G bzw. LTE) und dem öffentlichen Internet verstanden. Der APN enthält Informationen wie den Namen des Mobilfunkanbieters, das verwendete Netzwerk und die Sicherheitseinstellungen. Diese Informationen sind erforderlich, damit ein mobiles Endgerät (z. B. Smartphone, Tablet oder IoT-Gerät) eine Verbindung zum Internet herstellen kann. Insbesondere sind die APN-Einstellungen in den Einstellungen der Schlüsselelektronik gespeichert. Um einen Netzanbieter zu wechseln können diese APN-Einstellungen in der Schlüsselelektronik geändert werden.

Vorzugsweise kann der APN dazu ausgebildet sein zu prüfen, ob der Schlüssel eine valide SIM-Karte aufweist. Dazu kann vorgesehen sein, dass in der Schlüsselelektronik eine E-Sim gespeichert ist oder die Schlüsselelektronik eine Schnittstelle aufweist und über diese mit einer SIM-Karte verbunden ist. Insbesondere weist die SIM-Karte oder E-SIM eine ICCID (Integrated Circuit Card Identification Number) auf. Die ICCID kann einen 18- bis 22-stelligen Zahlencode umfassen. Dieser Zahlencode kann Informationen zu Land und Heimatnetz sowie die Identifikationsnummer der SIM-Karte selbst beinhalten. Insbesondere ist der Zahlencode einzigartig. Der APN kann mittels der SIM-Karte oder E-SIM, insbesondere mittels der ICCID die Validität der angeforderten Mobilfunkverbindung prüfen. Erst bei positiver Validität kann der APN eine Datenverbindung zum Internet oder einem Server herstellen.

In einer Ausgestaltung ist insbesondere vorgesehen, dass die Reichweite der drahtlosen Verbindung, insbesondere der Verbindung zwischen Funkkommunikationsvorrichtung und APN, mindestens 2 km, vorzugsweise bis zu 15 km, insbesondere 30 km, höchst vorzugsweise 60 km beträgt. Dadurch ist es möglich, den Schlüssel auch in einem großzelligen Netz mit einer relativ schwachen Netzabdeckung einzusetzen und dennoch sicher an das Internet anzubinden.

Vorteilhafterweise kann vorgesehen sein, dass der Schlüssel nicht zu jedem Öffnungs- und/oder Schließvorgang eine Funkverbindung aufbauen muss. Die Schließberechtigung tauscht die Schlüsselelektronik mit der Schließzylinderelektronik auf herkömmliche Art und Weise aus, d.h. der Schlüssel weist eine elektronische Zugangsberechtigung in Form eines Codes auf, den er mit der Schließzylinderelektronik austauscht, um eine Schließberechtigung festzulegen. Eine Funkverbindung oder eine Verbindung mit dem Internet ist daher für die Schließberechtigung nicht erforderlich. Das hat den Vorteil, dass der Schlüssel auch in Gebäuden oder in Gebieten ohne einen Funkempfang einsetzbar ist, beispielsweise in Tiefgaragen oder entsprechenden Untergeschossen von Gebäuden.

Insbesondere kann vorgesehen sein, dass eine Verbindung mit dem Internet ereignisbasiert hergestellt wird. Beispielsweise kann ein Benutzer des Schlüssels durch ein Ereignis, wie beispielsweise einen Tastendruck, eine Verbindung mit dem Internet herstellen. Alternativ oder ergänzend kann der Schlüssel einen Timer aufweisen, um in regelmäßigen Zeitabständen eine Verbindung zum Internet herzustellen. Beispielsweise zweimal täglich oder einmal täglich. Diese Verbindung kann auch zusammen mit einem Heart-Beat-Signal oder einem Stay-Alive-Signal erfolgen.

Es kann vorgesehen sein, dass bei der Internetverbindung beispielsweise eine Schließberechtigungsliste mit dem Server ausgetauscht wird. Dadurch kann der Schlüssel individuell in regelmäßigen Zeitabständen hinsichtlich seiner Schließberechtigung aktualisiert werden.

Ergänzend kann vorgesehen sein, dass die Schließberechtigungsliste des Schlüssels mit einem Zeitstempel oder einer Gültigkeitsdauer versehen wird. So kann beispielsweise eine Schließberechtigungsliste eine begrenzte Gültigkeit besitzen. Als Gültigkeitsdauer kann insbesondere eine Zeitspanne von 12 Stunden oder 24 Stunden oder 48 Stunden oder auch länger gewählt werden. Nach Ablauf dieser Zeitspanne verliert die Schließberechtigungsliste ihre Gültigkeit und ist durch einen Aufbau einer Verbindung zu dem an das Internet angeschlossenen Server zu revalidieren. Dadurch kann die Sicherheit des Schlüssels weiter erhöht werden, da beispielsweise ein verlorener oder gestohlener Schlüssel nach Ablauf der Zeitspanne auf dem Server gesperrt werden kann und somit automatisch seine Schließberechtigung verliert.

In einer Ausgestaltung kann vorgesehen sein, dass die Funkkommunikationsvorrichtung zwischen einer NB-IoT oder einer LTE-M Verbindung schaltbar ist, insbesondere automatisch schaltbar ist. Durch das Umschalten des Funkprotokolls zwischen NB-IoT oder LTE-M kann insbesondere die Reichweite und/oder die Übertragungskapazität des aufgebauten Datenkanals gesteuert werden. Ist der zu übertragende Datenbedarf relativ hoch, so kann eine LTE-M Verbindung gewählt werden. Deren Datenübertragungsrate ist höher als die der NB-IoT Verbindung. Dagegen ist die Reichweite der LTE-M Verbindung geringer als die Reichweite der NB-IoT Verbindung. Somit kann durch Wahl der entsprechenden Verbindung eine Anpassung an die jeweils im Empfangsbereich vorherrschenden Funkbedingungen getroffen werden. Auch kann beispielsweise je nach Volumen der zu übertragenden Daten die entsprechende Betriebsart, d.h. NB-IoT oder LTE-M, ausgewählt bzw. eingestellt werden. Insbesondere kann die Schlüsselelektronik diese Einstellung automatisch vornehmen auf Basis der zu übertragenden Datenmenge und/oder der vorherrschenden Sende- und/oder Empfangseigenschaften am Ort des Schlüssels.

Um den Schlüssel möglichst flexibel einsetzen zu können, kann vorgesehen sein, dass der Schlüssel einen aufladbaren Energiespeicher aufweist. Insbesondere kann vorgesehen sein, dass der Energiespeicher aufladbar ist, indem der Schlüssel entweder eine USB-C Schnittstelle zum Aufladen des Energiespeichers, und/oder eine induktive Ladeschnittstelle zum Aufladen des Energiespeichers aufweist, und/oder dass an dem Schlüsselschaft oder an der Schlüsselreide Kontakte angeordnet sind, um den Energiespeicher aufzuladen. Über eine USB-C Schnittstelle kann der Schlüssel ähnlich wie ein Mobile Phone an einem Standardladegerät eingesteckt und aufgeladen werden. Ein solcher Vorgang ist einem Benutzer aus dem Bereich der mobilen Telefone bekannt und geläufig. Alternativ kann vorgesehen sein, dass der Schlüssel über eine induktive Schnittstelle aufgeladen wird. Dazu kann ein Benutzer den Schlüssel auf ein induktives Ladegerät auflegen, sodass der Schlüssel quasi ohne ihn irgendwo anschließen zu müssen aufgeladen wird. Ferner kann vorgesehen sein, dass die Schlüsselreide oder der Schlüsselschaft Kontakte aufweist, mit denen ein elektrischer Kontakt geschaffen wird, um den Energiespeicher aufzuladen. Beispielsweise kann der Schlüssel mit seinem Schlüsselschaft oder seiner Schlüsselreide in eine Ladestation eingesteckt werden, sodass eine Aufladung des Energiespeichers erfolgt.

In einer vorteilhaften Ausgestaltung kann vorgesehen sein, dass die Schlüsselelektronik den Stromverbrauch des Schlüssels optimiert, indem diese für eine Datenübertragung anhand der zu übertragenden Datenmenge und basierend auf der für NB-IoT zur Verfügung gestellten Bandbreite und anhand der für LTE-M zur Verfügung gestellten Bandbreite und den für die NB-IoT Verbindung notwendigen Strombedarf und den für die LTE-M Verbindung notwendigen Strombedarf und der jeweils resultierenden Übertragungsdauer automatisch die Funkkommunikationsvorrichtung zwischen NB-IoT und LTE-M derart schaltet, dass der für die Datenübertragung notwendige Strombedarf minimiert ist. Der Betriebsmodus NB-IoT hat den Vorteil, dass die Funkreichweite relativ groß ist und der resultierende Stromverbrauch für die Datenübertragung relativ klein im Vergleich mit dem Betriebsmodus LTE-M. Ist jedoch die zu übertragende Datenmenge relativ groß, so ist bei dem Betriebsmodus NB-IoT die notwendige Übertragungsdauer deutlich größer als bei dem Betriebsmodus LTE-M. D.h. sofern die zu übertragende Datenmenge relativ groß ist, sind entsprechend längere Einschaltzeiten des Funkkommunikationsmoduls und dadurch auch erhöhte Stromverbräuche zu erwarten. Vorteilhafterweise ermittelt die Schlüsselelektronik die zum Zeitpunkt einer gewünschten Übertragung am Schlüssel vorherrschenden Funkbedingungen, sprich die möglichen Betriebsmodi und Bandbreiten für eine Anbindung des Funkkommunikationsmoduls an das Internet. Basierend auf dem Datenbedarf für die Übertragung kann die Schlüsselelektronik auf einfache Art und Weise berechnen, welcher Betriebsmodus unter Berücksichtigung der resultierenden Zeitdauer für die Übertragung den geringsten Stromverbrauch bedeutet. Beispielsweise kann eine Übertragung im Betriebsmodus LTE-M trotz dem eigentlich höheren Stromverbrauch für die LTE-M Verbindung effizienter sein, da die entsprechende Übertragungszeit deutlich geringer ausfällt als bei einer eigentlich stromsparenderen NB-IoT Verbindung. Durch entsprechende Berechnungen auf Basis der zu übertragenden Datenmenge wie unter Berücksichtigung der aktuell verfügbaren Bandbreite kann die Schlüsselelektronik so den effizientesten Betriebsmodus auswählen und die Funkkommunikationsvorrichtung derart schalten, dass für eine bestimmte Datenübertragung der Stromverbrauch minimiert wird. Dadurch kann die Betriebsdauer des Schlüssels entsprechend verlängert werden und die Zeit zwischen zwei Aufladevorgängen des Energiespeichers kann entsprechend verlängert werden.

Insbesondere kann vorgesehen sein, dass die Schlüsselelektronik eine Datenübertragung über die Funkkommunikationsvorrichtung mit einem an das Internet angeschlossenen Server nach Ablauf einer bestimmten, insbesondere einstellbaren, Zeitspanne, und/oder auf ein Ereignis hin, insbesondere auf einen Tastendruck einer am Schlüssel befindlichen Taste hin, ansteuert.

Um den Stromverbrauch zu optimieren kann vorgesehen sein, dass die Schlüsselelektronik die Funkkommunikationsvorrichtung in Zeiträumen außerhalb einer aktiven Datenübertragung in einen Ruhemodus oder einen Stromsparmodus schaltet. Dadurch wird in Zeiten, zu denen keine Datenverbindung notwendig ist, der Datenverbrauch der Funkkommunikationsvorrichtung deutlich reduziert bzw. ausgeschaltet.

Vorzugsweise kann in einer Ausgestaltung vorgesehen sein, dass der Schlüssel eine optische Anzeige zur Anzeige eines Ladezustands des Energiespeichers aufweist, wobei die optische Anzeige eine mehrfarbige LED oder eine RGB-LED, oder mehrere mehrfarbige LEDs oder mehrere RGB-LEDs umfasst. Über die optische Anzeige kann einem Benutzer signalisiert werden, dass es Zeit ist, den Energiespeicher aufzuladen. Beispielweise kann bei einem Schließvorgang die optische Anzeige eine Farbinformation abgeben, wobei grün für einen ausreichend geladenen Energiespeicher und rot für einen entladenen Energiespeicher stehen kann. Sieht ein Benutzer des Schlüssels beim Aufschließen eines Schlosses dann eine rote Anzeige, kann er den Schlüssel entsprechend aufladen, um einen unterbrechungs- und störungsfreien Betrieb des Schlüssels sicherzustellen.

Insbesondere kann vorgesehen sein, dass die Schlüsselelektronik einen, vorzugsweise wiederbeschreibbaren, Speicher zum Speichern einer Schließberechtigungsliste, und/oder zum Speichern von einem oder mehreren Schließvorgängen und/oder zum Speichern eines ablauffähigen Programms, insbesondere einer Firmware, aufweist. Dadurch ist es möglich, über das Internet beispielsweise eine Schließberechtigungsliste zu empfangen und in dem wiederbeschreibbaren Speicher zu speichern, insbesondere temporär zu speichern. Ferner ist es möglich, in dem Speicher eine Schließhistorie, sprich die letzten Schließvorgänge abzuspeichern, um diese im Rahmen einer Datenübertragung über das Internet an den zentralen Server zu übermitteln. Ferner kann in dem Speicher eine Firmware gespeichert oder zwischengespeichert werden, um beispielsweise Softwareupdates oder Wartungen zentral über das Internet steuern zu können. Bei der Firmware kann es sich um eine Firmware für die Schlüsselelektronik handeln. Vorteilhafterweise kann so ein Softwareupdate auf den Schlüssel aufgespielt werden, ohne dass ein Benutzer auf den Gebrauch des Schlüssels verzichten muss, weil diese beispielsweise im Rahmen einer Wartung eingeschickt werden müsste. Alternativ kann es sich auch um ein Schließzylinderupdate handeln, sprich um eine Schließzylinderfirmware. Der Schlüssel kann die Schließzylinderfirmware in dem Speicher zwischenspeichern und sobald er in einen upzudatenden Schließzylinder eingesteckt wird, diese Firmware an die Schließzylinderelektronik übertragen, um den Schließzylinder entsprechend mit einem Firmwareupdate zu versorgen. Beispielsweise kann die Schlüsselelektronik beim Verbinden mit einer Schließzylinderelektronik eine Versionsnummer der Firmware des Schließzylinders abfragen. Wenn eine in der Schlüsselelektronik gespeicherte Schließzylinderfirmware neuer ist, bzw. eine neuere Versionsnummer aufweist, kann die Schlüsselelektronik die Firmware des Schließzylinders erneuern bzw. updaten.

Auf ähnliche Art und Weise können auch Betriebsparameter und/oder Betriebszeiten über das Internet an die Schlüsselelektronik übertragen und in dem Speicher zwischengespeichert werden.

Insbesondere kann vorgesehen sein, dass die Schlüsselelektronik eine Uhr oder einen Timer aufweist und eine Schließberechtigungsliste nach Ablauf einer bestimmten Zeitspanne löscht oder als ungültig markiert. Dadurch wird die Sicherheit des Schlüssels erhöht, da eine einmal erteilte Schließberechtigungsliste nach Ablauf einer bestimmten Zeitspanne, beispielsweise nach 12 Stunden oder 24 Stunden oder 48 Stunden, automatisch ungültig wird. Dadurch verliert ein Schlüssel automatisch seine Schließberechtigung, sollte er verloren und/oder gestohlen werden und keine Revalidierung der Schließberechtigungsliste mehr möglich sein.

In einer Ausgestaltung kann vorgesehen sein, dass die Schlüsselelektronik eine Echtzeituhr aufweist. Die Echtzeituhr ist zum Erfassen der physikalischen Zeit ausgebildet und kann über das Internet gestellt werden.

Ein Vorteil ist, dass über die Echtzeituhr ein weiteres Sicherheitsmerkmal zur Erhöhung der Sicherheit des Schlüssels geschaffen werden kann. Über die Echtzeituhr kann das elektronisch codierte Signal sozusagen mit einem Zeitstempel versehen werden. Der Zeitstempel kann als ein zusätzliches Sicherheitsmerkmal für die Prüfung, ob das codierte Öffnungssignal gültig ist oder nicht, verwendet werden.

Insbesondere kann die Echtzeituhr ein Zeitsignal oder eine Uhrzeit elektronisch bereitstellen. Das Zeitsignal kann ein elektronisches Signal sein, aus dem eine Uhrzeit ableitbar ist, oder eine Uhrzeit darstellen. Das Zeitsignal kann von der Schlüsselelektronik gelesen bzw. ausgewertet werden und/oder als Zeitsignal an eine Schließzylinderelektronik übermittelt werden.

Beispielsweise kann vorgesehen sein, dass ein elektronisch codiertes Öffnungssignal nur zu einer bestimmten Tageszeit oder in einem bestimmten Zeitraum gültig ist bzw. valide ist. Das bedeutet, dass der Schlüssel mit dem elektronisch codierten Öffnungssignal nur zu diesen vorgegebenen Zeiten in der Lage ist, einen Schließzylinder zu betätigen. Außerhalb dieser Zeit bzw. Zeitbereiche besitzt das elektronisch codierte Öffnungssignal keine Öffnungsberechtigung. So ist es beispielsweise möglich, bestimmten Personen oder Personengruppen Zutritt zu einem Raum nur zu bestimmten Tageszeiten, beispielsweise zu den üblichen Geschäftszeiten, zu gewähren. Außerhalb der Geschäftszeiten sind die Personen oder Personengruppen mit dem jeweiligen Schlüssel nicht berechtigt, die Tür zu öffnen bzw. den Raum oder das Gebäude zu betreten.

Ferner kann das Zeitsignal der Echtzeituhr herangezogen werden, um eine maximale Gültigkeitsdauer des codierten Öffnungssignals festzulegen. Beispielsweise kann festgelegt werden, dass ein codiertes Öffnungssignal nur für eine maximale Zeitdauer von 2 Tagen oder 4 Tagen oder einer Woche gültig ist. Nach Ablauf dieser vorgebbaren Zeitspanne erlischt automatisch die Öffnungsberechtigung des codierten Öffnungssignals. Dadurch kann ein weiteres Sicherheitsmerkmal geschaffen werden, da ein verlorener Schlüssel auf die Art und Weise automatisch nach Ablauf der festgelegten Zeitspanne seine Öffnungsberechtigung verliert. Die Zeitspanne für die Öffnungsberechtigung des codierten Öffnungssignals kann durch eine Revalidierung über das Internet verlängert oder aufgefrischt werden.

Das Zeitsignal der Echtzeituhr kann zusammen mit dem codierten Öffnungssignal zu einer Schließzylinderelektronik übertragen werden, wobei die Schließzylinderelektronik das codierten Öffnungssignal zusammen mit dem Zeitsignal der Echtzeituhr prüft um eine Öffnungsberechtigung zu gewähren oder zu verweigern.

Alternativ oder ergänzend kann das Zeitsignal der Echtzeituhr von der Schlüsselelektronik ausgewertet werden um ein codiertes Öffnungssignal zu generieren. Beispielsweise kann die Schlüsselelektronik derart ausgebildet sein, dass diese, abhängig von der durch die Echtzeituhr bereitgestellten Uhrzeit, das codierte Öffnungssignal zu definierten Zeiten oder innerhalb definierter Zeitbereiche gültig kennzeichnet und außerhalb der definierten Zeiten oder außerhalb der definierten Zeitbereiche ungültig kennzeichnet oder kein codiertes Öffnungssignal überträgt.

Insbesondere kann vorgesehen sein, dass die Schlüsselelektronik eine Schließberechtigungsliste mittels einer Datenverbindung zu einem an das Internet angeschlossenen Server revalidiert, indem die Schlüsselelektronik die Schließberechtigungsliste wieder als gültig markiert oder die Zeitspanne zurücksetzt oder eine neue Schließberechtigungsliste von dem Server empfängt und speichert. Vorzugsweise weist der Schlüssel einen Timer auf, der dafür sorgt, dass der Schlüssel in regelmäßigen Zeitabständen, beispielsweise einmal in 12 Stunden oder einmal in 24 Stunden oder öfters, eine Verbindung zum Internet aufbaut, um die Schließberechtigungsliste zu revalidieren. Eine Revalidierung der Schließberechtigungsliste kann ein Benutzer beispielsweise auch manuell auslösen, indem eine Taste an dem Schlüssel gedrückt wird, woraufhin die Schlüsselelektronik über die Funkkommunikationsvorrichtung eine Verbindung zu einem zentralen Server aufbaut und beispielsweise eine Revalidierung der Schließberechtigungsliste startet.

Insbesondere kann vorgesehen sein, dass die Kapazität des aufladbaren Energiespeichers derart bemessen ist, dass der Energiespeicher den Schlüssel mindestens einen Kalendermonat mit elektrischer Energie versorgt, insbesondere dass der aufladbare Energiespeicher eine Kapazität im Bereich von 1 Wh bis 5 Wh, vorzugsweise im Bereich von 1 Wh bis 2 Wh aufweist. In der Praxis ergibt dies für einen Benutzer ein relativ komfortables Handling für den Schlüssel, da ein Benutzer den Schlüssel lediglich einmal pro Kalendermonat aufladen muss.

Insbesondere kann vorgesehen sein, dass der prognostizierte Strombedarf des Schlüssels im Bereich von 150 mAh bis 300 mAh pro Monat beträgt, insbesondere bei einer Versorgungsspannung der Schlüsselelektronik von 3,7 V.

Der prognostizierte Strombedarf des Schlüssels kann ermittelt werden, indem die Schlüsselelektronik den tatsächlichen Strombedarf des Schlüssels über einen bestimmten Zeitraum hinweg ermittelt, oder indem durch Messungen oder durch Simulationen der tatsächliche Strombedarf des Schlüssels über einen bestimmten Zeitraum hinweg ermittelt wird. Der bestimmte Zeitraum kann beispielsweise einen oder mehrere Tage oder eine Woche oder einen Monat betragen. Der ermittelte tatsächliche Strombedarf kann dem prognostizierten Strombedarf zugrunde gelegt werden, indem anhand des tatsächlichen Strombedarfs der für einen Monat oder eine Woche oder einen Tag voraussichtlich benötigte Strombedarf bestimmt wird. Diese Bestimmung kann von der Schlüsselelektronik selbst durchgeführt werden, oder im Vorfeld ermittelt und in der Schlüsselelektronik als vorgegebener Parameter gespeichert werden.

In einer Ausgestaltung kann vorgesehen sein, dass die Funkkommunikationsvorrichtung für eine Datenübertragung an den APN ein UDP-Protokoll verwendet.

Um die Übertragungssicherheit der Daten trotz der Verwendung eines UDP-Protokolls sicherzustellen, kann vorgesehen sein, dass die Datenübertragung zwischen der Funkkommunikationsvorrichtung und dem APN durch einen VPN-Tunnel absichert ist.

Erfindungsgemäß ist auch ein Schloss-Schlüssel-System vorgesehen, umfassend wenigstens einen Schlüssel nach einem der vorhergehenden Ausgestaltungen und einen Schließzylinder umfassend eine Schließzylinderelektronik, wobei der Energiespeicher des Schlüssels bei in den Schließzylinder eingestecktem Schlüssel die Schließzylinderelektronik mit elektrischer Energie versorgt und die Schlüsselelektronik ein Öffnungssignal oder ein codiertes Öffnungssignal an den Schließzylinder überträgt.

Das Schloss-Schlüssel-System kann insbesondere einen Schlüssel nach einem der vorstehend beschriebenen Ausführungsbeispielen umfassen. Dabei ist vorgesehen, dass das Schloss-Schlüssel-System auch einen mechatronischen Schließzylinder oder einen sogenannten E-Zylinder umfasst, der eine Schließzylinderelektronik aufweist. Insbesondere ist die Schließzylinderelektronik und die Schlüsselelektronik entsprechend programmiert, so dass sie untereinander das Öffnungssignal austauschen können und validieren können. Bei der Validierung des Öffnungssignals kann beispielsweise vorgesehen sein, dass die Schlüsselelektronik ein codiertes Öffnungssignal generiert und dieses zur Schließzylinderelektronik übermittelt. Die Schließzylinderelektronik überprüft das Öffnungssignal und wenn es sich um ein gültiges Öffnungssignal handelt, gibt die Schließzylinderelektronik das schaltbare Sperrglied frei, um den Schließzylinder zu betätigen.

Weiter kann in einer Ausgestaltung vorgesehen sein, dass zwischen Schließzylinderelektronik und Schließzylinder das codierte Öffnungssignal bidirektional ausgetauscht wird. Beispielsweise kann die Schlüsselelektronik zunächst die Schließzylinderelektronik überprüfen, ob die Schließzylinderelektronik bzw. der Typ des Schließzylinders für den entsprechenden Schlüssel bzw. für das entsprechende Schloss-Schlüssel-System freigegeben ist. Erst nach erfolgter Validierung des Schließzylinders wird die Schließzylinderelektronik daraufhin ein codiertes Öffnungssignal generieren und an den Schließzylinder bzw. die Schließzylinderelektronik übermitteln. Der Schließzylinder bzw. die Schließzylinderelektronik wird daraufhin das codierte Öffnungssignal überprüfen und sofern dieses valide, also gültig ist, den Schließzylinder zur Betätigung freischalten. Daraufhin kann durch Drehen des Schlüssels der Schließzylinder bedient werden, d.h. beispielsweise in Öffnungsrichtung gedreht werden, um ein Schloss zu öffnen, also Riegelelemente eines Schlosses in das Schlossgehäuse zurückzuziehen und eine Tür zu entsperren.

Insbesondere kann dabei vorgesehen sein, dass die Funkkommunikationsvorrichtung zum Empfangen einer Schließzylinderfirmware über das Internet ausgebildet ist und dass bei in den Schließzylinder eingestecktem Schlüssel die Schließzylinderelektronik die Schließzylinderfirmware an den Schließzylinder überträgt.

Erfindungsgemäß ist auch ein Verfahren zum Betreiben eines Schlüssels umfasst, insbesondere eines Schlüssels nach einem der vorhergehenden Ausgestaltungen, wobei der Schlüssel eine Schlüsselreide und einen Schlüsselschaft zur Betätigung eines Schließzylinders aufweist, insbesondere für ein mechatronisches Schloss-Schlüssel-System, wobei der Schlüssel eine in der Schlüsselreide angeordnete Schlüsselelektronik, die ein Öffnungssignal oder ein codiertes Öffnungssignal an einen Schließzylinder überträgt und einen Energiespeicher zur Versorgung der Schlüsselelektronik mit elektrischer Energie umfasst, und wobei die Schlüsselelektronik eine Funkkommunikationsvorrichtung aufweist, die den Schlüssel über ein Mobilfunknetz mit dem Internet verbindet. Wesentlich dabei ist, dass zwischen der Funkkommunikationsvorrichtung und einem APN eine direkte drahtlose Verbindung per NB-IoT oder per LTE-M aufgebaut wird, um Daten von einem an dem APN angeschlossenen Server an die Schlüsselelektronik zu übertragen.

Insbesondere kann vorgesehen sein, dass eine Verbindung zwischen einem Server und dem APN über einen Relay-Server hergestellt wird, wobei für die Verbindung zwischen dem Server und dem Relay-Server ein HTTP-Protokoll genutzt wird und für die Verbindung zwischen dem Relay-Server und dem APN, oder für die Verbindung zwischen APN und der Funkkommunikationsvorrichtung ein UDP-Protokoll benutzt wird.

Insbesondere kann vorgesehen sein, dass die Schlüsselelektronik eine SIM-Karte mit einer ICCID-Nummer, oder eine E-SIM mit einer ICCID-Nummer umfasst, und dass der APN die Gültigkeit oder Validität der ICCID-Nummer prüft, bevor durch den APN eine Verbindung zu dem Server oder dem Relay-Server hergestellt wird. Sofern bei der Prüfung der Gültigkeit oder Validität der ICCID-Nummer festgestellt wird, dass diese nicht gültig ist, kann der APN die Verbindung zu dem Server oder dem Relay-Server nicht herstellen und/oder eine Mobilfunkverbindung zu dem Schlüssel bzw. der Schlüsselelektronik verweigern oder beenden.

Insbesondere wird unter Relay-Server ein Computer oder Netzwerkgerät verstanden, das Nachrichten zwischen dem APN und einem an das Internet angeschlossenen Server transferiert.

Unter HTTP-Protokoll wird insbesondere das verbreitete Hypertext Transfer Protocol verstanden. Es ist ein Protokoll zur Übertragung von Daten in Netzwerken. Es ist ein allgemein gültiger technischer Standard, der definiert, wie ein Webclient mit einem Server kommuniziert, damit die vom Client angeforderten Daten geladen und angezeigt werden können.

Vorzugsweise wird unter UDP-Protokoll oder User Datagram Protocol (UDP) ein verbindungsloses Transportprotokoll verstanden, das zur Transportschicht der Internetprotokollfamilie gehört. UDP ermöglicht Anwendungen den Versand von Datagrammen in IP-basierten Rechnernetzen. UDP-Datagramme sind einfache Pakete, die aus einem Header und einem Nutzdatenbereich bestehen. Der Header enthält Informationen wie die Quell- und Zieladresse, die Portnummern und eine Prüfsumme. Die Prüfsumme wird verwendet, um Fehler in den Daten zu erkennen. Gegenüber dem verbindungsorientierten Transportprotokoll TCP bietet UDP einige Vorteile. UDP ist einfacher aufgebaut und effizienter im Energieverbrauch als TCP. Zudem hat UDP hat eine geringere Latenzzeit als TCP.

In einer vorteilhaften Ausgestaltung kann vorgesehen sein, dass durch den Server eine Schließhistorie abgefragt wird, indem der Server die Schlüsselelektronik über die Funkkommunikationsvorrichtung des Schlüssels ansteuert, insbesondere um die letzten Schließaktionen und/oder Öffnungsaktionen des Schlüssels an den Server zu übertragen.

Um die Sicherheit des Schlüssels zu erhöhen, kann vorgesehen sein, dass durch die Schlüsselelektronik in regelmäßigen Zeitabständen ein Watchdog-Signal an den Server gesendet wird und dass der Server ein Empfangen des Watchdog-Signals der Schlüsselelektronik bestätigt.

Eine Anwendung des erfindungsgemäßen Schlüssels oder Schloss-Schlüssel-Systems kann beispielsweise in größeren Gebäuden und Schließsystemen erfolgen. Alternativ ist es auch möglich, den Schlüssel in einzelnen kleineren Objekten einzusetzen, wie beispielsweise in Einfamilienhäusern. Durch die zentrale Verwaltung des Schlüssels bzw. Schloss-Schlüssel-Systems ist dabei eine komfortable und flexible Nutzung des erfindungsgemäßen Schlüssels und Schloss-Schlüssel-Systems möglich.

Weitere vorteilhafte Ausgestaltungen der Erfindung sind in den Figuren gezeigt und nachfolgend beschrieben. Dabei zeigen:
- **Fig. 1a:**: eine Explosionsdarstellung eines erfindungsgemäßen Schlüssels;
- **Fig. 1b:**: ein Ausgestaltungsbeispiel des erfindungsgemäßen Schlüssels;
- **Fig. 2:**: eine schematische Darstellung eines erfindungsgemäßen Schloss-Schlüssel-Systems;
- **Fig. 3:**: eine Anordnung zur Datenübertragung mit dem erfindungsgemäßen Schlüssel und einer möglichen Netzstruktur für das Internet.

In den Figuren sind unterschiedliche Ausführungsbeispiele der Erfindung dargestellt. Diese sollen lediglich beschreibend und nicht einschränkend verstanden werden. In den Figuren sind jeweils gleichwirkende Bestandteile mit gleichen Referenzzeichen versehen. Der Fachmann kann anhand seines handwerklichen Könnens unterschiedliche Merkmale der dargestellten Ausführungsbeispiele variieren oder untereinander austauschen, ohne dabei den durch die Ansprüche definierten Rahmen der Erfindung zu verlassen.

Die Figuren 1a und 1b zeigen eine beispielhafte Ausgestaltung des erfindungsgemäßen Schlüssels 2. In der Figur 1a ist der erfindungsgemäße Schlüssel 2 in Explosionsdarstellung gezeigt. In Figur 1b ist der erfindungsgemäße Schlüssel 2 gebrauchsfertig gezeigt.

Der Schlüssel 2 weist einen Schlüsselschaft 21 und eine mit dem Schlüsselschaft 21 verbundene Schlüsselreide 22 auf. Die Schlüsselreide 22 ist als Gehäuse mit einem Bauraum zur Aufnahme von Komponenten ausgebildet. Im Inneren der Schlüsselreide 22 ist die Schlüsselelektronik 24 angeordnet.

Wie in Figur 1a dargestellt ist, umfasst die Schlüsselelektronik 24 einen aufladbaren Energiespeicher 241 sowie eine Funkkommunikationsvorrichtung 242, eine Taste 243 sowie eine Antenne 244.

Die Funkkommunikationsvorrichtung 242 wird durch den aufladbaren Energiespeicher 241 mit elektrischer Energie versorgt. Um eine Funkverbindung aufbauen zu können, weist die Funkkommunikationsvorrichtung 242 eine Antenne 244 auf. Über die Antenne kann die Funkkommunikationsvorrichtung 242 eine Funkverbindung mit einem Mobilfunknetz, beispielsweise einem 5G-Netz, einem LTE-Netz oder einem 6G-Netz aufnehmen.

Die Schlüsselreide 22 weist einen Deckel 22a sowie einen Boden 22b auf. Durch Schließen von Deckel 22a und Boden 22b wird die Schlüsselreide verschlossen und die innerhalb der Schlüsselreide angeordnete Schlüsselelektronik 24 gegen äußere Einflüsse geschützt. In das Gehäuse der Schlüsselreide 22 eingelassen ist eine optische Anzeige 25. Die optische Anzeige kann eine oder mehrere mehrfarbige LEDs und/oder RGB-LEDs aufweisen und ist zum Anzeigen von Betriebszuständen des Schlüssels 2 und/oder von Ladezuständen des Energiespeichers 241 ausgebildet. Beispielsweise kann im Falle eines entladenen Energiespeichers über die optische Anzeige ein Farbumschlag von grün auf rot angezeigt werden. Ebenso ist es möglich, die optische Anzeige mit mehrere LEDs, beispielsweise drei LEDs in Form eines Laufbandes auszustatten, um unterschiedliche Ladezustände anzuzeigen. Leuchten alle LEDs grün, ist der Energiespeicher voll geladen. Leuchtet nur noch eine LED grün, ist der Energiespeicher bereits teilweise entladen. Sofern die LED dann auf rot umschlägt, wird angezeigt, dass der Energiespeicher 241 aufgeladen werden muss.

Der Schlüsselschaft 21 weist einen ersten elektrischen Kontakt 23a und einen zweiten elektrischen Kontakt 23b auf. Der erste elektrische Kontakt 23a ist am Schlüsselschaft 21 selbst angeordnet bzw. wird durch einen leitenden Schlüsselschaft 21 selbst gebildet. Der zweite elektrische Kontakt 23b ist isoliert zu dem Schlüsselschaft 21 ausgeführt und bildet den zweiten Pol einer elektrischen Verbindung. Über die beiden elektrischen Kontakte 23a und 23b kann beispielsweise der aufladbare Energiespeicher 241 aufgeladen werden, indem der Schlüssel in eine Ladestation eingesteckt wird. Weiter kann über die elektrischen Kontakte 23a und 23b der Schlüssel beim Einstecken des Schlüssels in einen Schließzylinder eine elektrische Verbindung zu dem Schließzylinder bzw. einer Schließzylinderelektronik herstellen. Über diese elektrische Verbindung kann die Schlüsselelektronik 24 ein Öffnungssignal bzw. ein codiertes Öffnungssignal mit dem Schließzylinder austauschen.

In Figur 2 ist ein erfindungsgemäßes Schloss-Schlüssel-System 1 dargestellt. Das Schloss-Schlüssel-System 1 umfasst den erfindungsgemäßen Schlüssel 2 sowie einen Schließzylinder 5. Der Schließzylinder 5 umfasst ein Schließzylindergehäuse 51, einen drehbaren Schließzylinderkern 52 sowie einen Schließkanal 53, in den ein Schlüsselschaft des erfindungsgemäßen Schlüssels 2 einführbar ist.

Zum Öffnen eines Schlosses wird der Schlüsselschaft 21 des erfindungsgemäßen Schlüssels 2 in den Schließzylinder 5 bzw. dessen Schließkanal 53 eingeführt. Dabei wird über die beiden elektrischen Kontakte 23a und 23b ein elektrischer Stromkreis zu dem Schließzylinder 5 bzw. dessen Schließzylinderelektronik geschlossen. Über diesen elektrischen Stromkreis bzw. die Kontakte 23a und 23b wird der Schließzylinder 5 bzw. dessen Schließzylinderelektronik von dem aufladbaren Energiespeicher 241 des erfindungsgemäßen Schlüssels 2 mit elektrischer Energie versorgt. Gleichzeitig werden über die Kontakte 23a und 23b Daten ausgetauscht, insbesondere ein codiertes Öffnungssignal. Es ist jedoch auch angedacht, dass über die Kontakte 23a und 23b weitere Daten, die zur Parametrierung des Schließzylinders dienen können, oder ein Firmwareupdate für die Schließzylinderelektronik ausgetauscht wird. Auch können über die Kontakte 23a und 23b Daten aus dem Schließzylinder 5 bzw. dessen Schließzylinderelektronik abgefragt werden, beispielsweise zur Schließhistorie, insbesondere, wie viele Schließvorgänge an dem Schließzylinder seit einem bestimmten Datum durchgeführt wurden.

Über die Funkkommunikationsvorrichtung 242 des erfindungsgemäßen Schlüssels können solche Daten des Schließzylinders an einen zentralen Server übertragen werden. Alternativ können über einen zentralen Server auch Datenpakete für den Schließzylinder 5 empfangen und in einem Speicher des erfindungsgemäßen Schlüssels 2 zwischengespeichert werden, solange, bis der Schlüssel 2 in einen Schließzylinder 5 eingesteckt wird und diese Daten an den Schließzylinder 5 übertragen kann.

In Figur 3 ist die Anordnung zur Übertragung von Daten des Schlüssels 2 an das Internet 65 gezeigt. Die dargestellte Übertragungsanordnung 6 weist den Schlüssel 2 mit seiner Funkkommunikationsvorrichtung 242 auf sowie wenigstens einen Zugangspunkt zum Internet 65, nämlich den Access Point Name oder APN 61. In der Praxis wird eine vorhandene Mobilfunkinfrastruktur genutzt. Daher sind in der Praxis meistens mehrere APN's vorhanden. Insbesondere bilden die APN's ein Funkzellennetz aus.

Die Verbindung zwischen dem erfindungsgemäßen Schlüssel 2 und dem APN 61 erfolgt als drahtlose Funkverbindung 68 unter Nutzung der vorhandenen Mobilfunkinfrastruktur, insbesondere des 4G-Netzes oder 5G-Netzes oder 6G-Netzes oder LTE-Netzes. Der APN 61 ist seinerseits an einen Relay-Server 62 angebunden. Diese Verbindung kann drahtgebunden oder drahtlos sein. Der Relay-Server 62 leitet die Nachrichten der Funkkommunikationsvorrichtung 242 des Schlüssels 2, die über den APN 61 empfangen werden, an einen Server 63 weiter. Diese Verbindung kann drahtgebunden oder drahtlos sein. Dabei transkribiert der Relay-Server 62 die Übertragungsprotokolle. Die Verbindung zwischen APN 61 und Relay-Server 62 nutzt das UDP-Protokoll. Der Relay-Server 62 transkribiert das UDP-Protokoll in das HTTP -Protokoll des Internets. Die Verbindung zwischen Relay-Server 62 und Server 63 erfolgt über ein HTTP-Protokoll 66.

Um die Kommunikation mit dem Schlüssel 2 abzusichern, ist vorgesehen, dass zur Kommunikation ein VPN-Tunnel aufgebaut wird. So kann beispielsweise von dem Server 63 aus oder dem Relay-Server 62 aus eine VPN-Verbindung zu dem Schlüssel 2 aufgebaut werden, um die zu übertragenden Daten abzusichern. Dazu kann entweder der Relay-Server 62 und/oder der Server 63 als VPN-Server ausgebildet sein.

Der Server 63 kann als ein zentraler Hardware-Server ausgebildet sein, der beispielsweise bei einem Diensteanbieter aufgebaut ist. Es kann sich um einen Rechner handeln oder einen Rechnerverbund. Der Server 63 kann auch als ein Software-Server mit einer verteilten Hardware-Architektur ausgebildet sein.

An den Server sind mehrere Clients 64a und 64b usw. angebunden. Es kann sich hier um eine Vielzahl von Clients handeln, um den Server 63 zu bedienen. Insbesondere kann vorgesehen sein, dass über jeden einzelnen der Clients 64a eine bestimmte Gruppe von Schlüsseln 2 ansprechbar ist. So kann beispielsweise zu einem Schließobjekt eine bestimmte Gruppe von Schlüsseln 2 gehören, die jeweils über ihre Adresse ansprechbar sind. Diese Gruppe von Schlüsseln werden von einem bestimmten Client 64a aus gesteuert. Insbesondere ist der Client 64a bezüglich der ansprechbaren Schlüssel auf diese Gruppe beschränkt, sodass von einem bestimmten Client aus nur ein bestimmtes Schließobjekt und eine bestimmte Gruppe von Schlüsseln verwaltet werden können. Um mehrere Objekte verwalten zu können, sind dementsprechend eine Vielzahl von Clients notwendig, welche über den zentralen Server 63 an das Internet angebunden sind, um die jeweiligen Schlüssel 2 über das Internet 6 zu steuern.

Die Anzahl der Schlüssel, die über den Server 63 zentral gesteuert werden, hängt letztlich von dem zur Verfügung stehenden Adressraum ab und ist jedenfalls ausreichend. Unter Verwendung der Technologie IPv6 ist es möglich, mehrere Milliarden von Schlüsseln 2 einzeln zu adressieren.

### Bezugszeichenliste

- 1: Schloss-Schlüssel-System

- 2: Schlüssel
- 21: Schlüsselschaft
- 22: Schlüsselreide
- 22a: Deckel
- 22b: Boden
- 23a: erster Kontakt
- 23b: zweiter Kontakt
- 24: Schlüsselelektronik
- 241: Energiespeicher, Akku
- 242: Funkkommunikationsvorrichtung
- 243: Taste
- 244: Antenne
- 25: optische Anzeige

- 5: Schließzylinder
- 51: Schließzylindergehäuse
- 52: Schließzylinderkern
- 53: Schließkanal

- 6: Übertragungsanordnung
- 61: APN (Access Point Name)
- 62: Relay-Server
- 63: Server
- 64a: Client
- 64b: Client
- 65: Internet
- 66: HTTP-Verbindung
- 67: UDP-Verbindung
- 68: Funkstrecke

## Patentansprüche

1. Schlüssel mit einer Schlüsselreide (22) und mit einem Schlüsselschaft (21) zur Betätigung eines Schließzylinders (5), insbesondere für ein mechatronisches Schloss-Schlüssel-System (1),
umfassend eine in der Schlüsselreide (22) angeordnete Schlüsselelektronik (24), die ein Öffnungssignal oder ein codiertes Öffnungssignal an einen Schließzylinder (5) überträgt und einen Energiespeicher (241) zur Versorgung der Schlüsselelektronik (24) mit elektrischer Energie aufweist, und wobei die Schlüsselelektronik (24) eine Funkkommunikationsvorrichtung (242) aufweist, die den Schlüssel (2) über ein Mobilfunknetz (68) mit dem Internet verbindet,
**dadurch gekennzeichnet,**
**dass** die Funkkommunikationsvorrichtung (242) den Schlüssel (2) per NB-IoT oder LTE-M direkt drahtlos mit dem Internet verbindet, um entweder eine Schließberechtigungsliste, und/oder eine Parametrierung, und/oder eine Firmware mit einem an das Internet angeschlossenen Server (63) auszutauschen.

2. Schlüssel nach Anspruch 1,
**dadurch gekennzeichnet,**
**dass** die Funkkommunikationsvorrichtung (242) den Schlüssel (2) drahtlos, insbesondere ohne Zwischenschaltung eines Mobile Device, insbesondere eines Mobile Phones oder eines Tablets, und ohne Zwischenschaltung eines Modems oder eines Routers, direkt mit dem Internet, insbesondere drahtlos mit einem APN (Access Point Name) (61) verbindet, wobei vorzugsweise vorgesehen ist,
**dass** die Reichweite der drahtlosen Verbindung, insbesondere der Verbindung zwischen Funkkommunikationsvorrichtung (242) und APN (61), mindestens 2 km, vorzugsweise bis zu 15 km, insbesondere 30 km, höchst vorzugsweise 60 km beträgt.

3. Schlüssel nach einem der vorhergehenden Ansprüche,
**dadurch gekennzeichnet,**
**dass** die Funkkommunikationsvorrichtung (242) zwischen einer NB-IoT oder einer LTE-M Verbindung schaltbar ist, insbesondere automatisch schaltbar ist.

4. Schlüssel nach einem der vorhergehenden Ansprüche,
**dadurch gekennzeichnet,**
**dass** der Energiespeicher (241) aufladbar ist, indem der Schlüssel (2) entweder eine USB-C Schnittstelle zum Aufladen des Energiespeichers (241), und/oder eine induktive Ladeschnittstelle zum Aufladen des Energiespeichers (241) aufweist, und/oder dass an dem Schlüsselschaft (21) oder an der Schlüsselreide Kontakte (23a, 23b) angeordnet sind, um den Energiespeicher (241) aufzuladen.

5. Schlüssel nach einem der vorhergehenden Ansprüche,
**dadurch gekennzeichnet,**
**dass** die Schlüsselelektronik (24) den Stromverbrauch des Schlüssels (2) optimiert, indem diese für eine Datenübertragung anhand der zu übertragenden Datenmenge und basierend auf der für NB-IoT zur Verfügung gestellten Bandbreite und anhand der für LTE-M zur Verfügung gestellten Bandbreite und den für die NB-IoT Verbindung notwendigen Strombedarf und den für die LTE-M Verbindung notwendigen Strombedarf und der jeweils resultierenden Übertragungsdauer automatisch die Funkkommunikationsvorrichtung zwischen NB-IoT und LTE-M derart schaltet, dass der für die Datenübertragung notwendige Strombedarf minimiert ist.

6. Schlüssel nach einem der vorhergehenden Ansprüche,
**dadurch gekennzeichnet,**
**dass** die Schlüsselelektronik (24) eine Datenübertragung über die Funkkommunikationsvorrichtung (242) mit einem an das Internet angeschlossenen Server (63) nach Ablauf einer bestimmten, insbesondere einstellbaren, Zeitspanne ansteuert, und/oder auf ein Ereignis hin, insbesondere auf einen Tastendruck einer am Schlüssel befindlichen Taste (243) hin, ansteuert.

7. Schlüssel nach einem der vorhergehenden Ansprüche,
**dadurch gekennzeichnet,**
**dass** die Schlüsselelektronik (24) die Funkkommunikationsvorrichtung (242) in Zeiträumen außerhalb einer aktiven Datenübertragung in einen Ruhemodus oder einen Stromsparmodus schaltet.

8. Schlüssel nach einem der vorhergehenden Ansprüche,
**dadurch gekennzeichnet,**
**dass** die Schlüsselelektronik (24) einen wiederbeschreibbaren Speicher zum Speichern einer Schließberechtigungsliste, und/oder zum Speichern von einem oder mehreren Schließvorgängen und/oder zum Speichern eines ablauffähigen Programms, insbesondere einer Firmware, aufweist, und/oder
**dass** die Schlüsselelektronik (24) eine Uhr oder einen Timer aufweist und eine Schließberechtigungsliste nach Ablauf einer bestimmten Zeitspanne löscht oder als ungültig markiert.

9. Schlüssel nach einem der vorhergehenden Ansprüche,
**dadurch gekennzeichnet,**
**dass** die Schlüsselelektronik (24) eine Schließberechtigungsliste mittels einer Datenverbindung zu einem an das Internet angeschlossenen Server (63) revalidiert, indem die Schlüsselelektronik (24) die Schließberechtigungsliste wieder als gültig markiert oder die Zeitspanne zurücksetzt oder eine neue Schließberechtigungsliste von dem Server (63) empfängt und speichert.

10. Schlüssel nach einem der vorhergehenden Ansprüche,
**dadurch gekennzeichnet,**
**dass** die Kapazität des aufladbaren Energiespeichers (241) derart bemessen ist, dass der Energiespeicher (241) den Schlüssel (2) mindestens einen Kalendermonat mit elektrischer Energie versorgt, insbesondere dass der aufladbare Energiespeicher (241) eine Kapazität im Bereich von 1 Wh bis 5 Wh, vorzugsweise im Bereich von 1 Wh bis 2 Wh aufweist, insbesondere
**dass** der prognostizierte Strombedarf des Schlüssels (2) im Bereich von 150 mAh bis 300 mAh pro Monat beträgt, insbesondere bei einer Versorgungsspannung der Schlüsselelektronik (24) von 3,7 V.

11. Schlüssel nach einem der vorhergehenden Ansprüche,
**dadurch gekennzeichnet,**
**dass** die Funkkommunikationsvorrichtung (242) für eine Datenübertragung an den APN (61) ein UDP-Protokoll verwendet, und/oder dass die Datenübertragung zwischen der Funkkommunikationsvorrichtung (242) und dem APN (61) durch einen VPN-Tunnel absichert ist.

12. Schloss-Schlüssel-System (1) umfassend wenigstens einen Schlüssel (2) nach einem der vorhergehenden Ansprüche und einen Schließzylinder (5) umfassend eine Schließzylinderelektronik,
wobei der Energiespeicher (241) des Schlüssels (2) bei in den Schließzylinder (5) eingestecktem Schlüssel die Schließzylinderelektronik mit elektrischer Energie versorgt und die Schlüsselelektronik (24) ein Öffnungssignal oder ein codiertes Öffnungssignal an den Schließzylinder (5) überträgt, wobei vorzugsweise vorgesehen ist,
dass die Funkkommunikationsvorrichtung (242) zum Empfangen einer Schließzylinderfirmware über das Internet ausgebildet ist, und dass bei in den Schließzylinder (5) eingestecktem Schlüssel die Schließzylinderelektronik (24) die Schließzylinderfirmware an den Schließzylinder (5) überträgt.

13. Verfahren zum Betreiben eines Schlüssels, insbesondere eines Schlüssels nach einem der Ansprüche 1 bis 11,
wobei der Schlüssel (2) eine Schlüsselreide (22) und einen Schlüsselschaft (21) zur Betätigung eines Schließzylinders (5) aufweist, insbesondere für ein mechatronisches Schloss-Schlüssel-System (1), wobei der Schlüssel (2) eine in der Schlüsselreide (22) angeordnete Schlüsselelektronik (24), die ein Öffnungssignal oder ein codiertes Öffnungssignal an einen Schließzylinder (5) überträgt und einen Energiespeicher (241) zur Versorgung der Schlüsselelektronik (24) mit elektrischer Energie umfasst, und wobei die Schlüsselelektronik (24) eine Funkkommunikationsvorrichtung (242) aufweist, die den Schlüssel (2) über ein Mobilfunknetz (68) mit dem Internet verbindet,
**dadurch gekennzeichnet,**
**dass** zwischen der Funkkommunikationsvorrichtung (242) und einem APN (61) eine direkte drahtlose Verbindung per NB-IoT oder per LTE-M aufgebaut wird, um Daten von einem an dem APN (61) angeschlossenen Server (63) an die Schlüsselelektronik (24) zu übertragen.

14. Verfahren zum Betreiben eines Schlüssels nach Anspruch 13,
**dadurch gekennzeichnet,**
**dass** eine Verbindung zwischen einem Server (63) und dem APN (61) über einen Relay-Server (62) hergestellt wird, wobei für die Verbindung zwischen dem Server (63) und dem Relay-Server ein HTTP-Protokoll genutzt wird und für die Verbindung zwischen dem Relay-Server (62) und dem APN (61), oder für die Verbindung zwischen APN (61) und der Funkkommunikationsvorrichtung (242) ein UDP-Protokoll benutzt wird, wobei vorzugsweise vorgesehen ist, dass die Schlüsselelektronik eine SIM-Karte oder eine E-SIM mit einer ICCID-Nummer umfasst und der APN (61) die Gültigkeit oder Validität der ICCID-Nummer prüft, bevor durch den APN (61) eine Verbindung zu dem Server (63) oder dem Relay-Server (62) hergestellt wird.

15. Verfahren zum Betreiben eines Schlüssels nach Anspruch 13 oder 14,
**dadurch gekennzeichnet,**
**dass** durch den Server (63) eine Schließhistorie abgefragt wird, indem der Server (63) die Schlüsselelektronik (24) über die Funkkommunikationsvorrichtung (242) des Schlüssels (2) ansteuert, insbesondere um die letzten Schließaktionen und/oder Öffnungsaktionen des Schlüssels (2) an den Server (63) zu übertragen, und/oder
**dass** durch die Schlüsselelektronik (24) in regelmäßigen Zeitabständen ein Watchdog-Signal an den Server (63) gesendet wird und dass der Server (63) ein Empfangen des Watchdog-Signals der Schlüsselelektronik (24) bestätigt.
